# EUROPÄISCHE PATENTSCHRIFT

(11) **EP 0 858 890 B1**
(45) Veröffentlichungstag und Bekanntmachung des Hinweises auf die Patenterteilung: **19.04.2000**
(21) Anmeldenummer: 98100795.8
(22) Anmeldetag: 19.01.1998
(51) Int. Cl.: B41F 27/12

(54) **Plattenzylinder mit einfügbarem Klemmmechanismus sowie Verfahren für dessen Gebrauch**
Plate cylinder with an insertable clamping mechanism and method for using same
Cylindre porte-plaque avec un mécanisme de serrage insérable et son procédé d'utilisation

(30) Priorität: 14.02.1997 US 813608
(43) Veröffentlichungstag der Anmeldung: 19.08.1998
(73) Patentinhaber: Heidelberger Druckmaschinen Aktiengesellschaft, 69115 Heidelberg (DE)
(72) Erfinder: Jones, Jackson Hacker, Rochester, NH 03867 (US)

(56) Entgegenhaltungen:
- DE-A- 4 401 201
- DE-A- 4 415 622
- DE-C- 339 092
- FR-A- 993 798

## Beschreibung

Die vorliegende Erfindung betrifft einen Plattenklemmechanismus, der für das Befestigen einer Druckplatte in einer Offsetdruckmaschine verwendet wird, und ein Verfahren für den Gebrauch dieses Mechanismus. Im besonderen betrifft die vorliegende Erfindung eine Vorrichtung und ein Verfahren, durch die eine herkömmliche flache Druckplatte vor dem Anbringen auf dem Plattenzylinder der Offsetdruckmaschine in eine zylindrische Form gebracht und geklemmt wird, um somit das Anbringen und Auswechseln der Druckplatte auf dem Plattenzylinder zu erleichtern.

Im Stand der Technik gibt es verschiedene Vorrichtungen, die entwickelt wurden, um das Spannen oder Auswechseln von Druckplatten auf dem Plattenzylinder von Offsetdruckmaschinen zu erleichtern. Die veröffentlichte britische Patentanmeldung Nr. 2 286 365 beschreibt eine Vorrichtung zum schnellen Auswechseln von Druckplatten auf Plattenzylindern von Druckmaschinen. Bei der in den Fig. 1 und 2 dieser Veröffentlichung gezeigten Vorrichtung weist der Plattenzylinder einen axialen Schlitz auf, und eine Seitenwand der Maschine enthält einen nicht gezeigten Ausschnitt. Die Druckplatte wird vor dem Anbringen auf dem Plattenzylinder in eine zylindrische Form gebogen. Dabei werden die Enden der Druckplatte abgebogen, so daß diese eine abgerundete Kante und eine einhakenden Kante aufweist, die in Eingriff miteinander stehen und somit die Platte in zylindrischer Form halten. Die zylindrisch geformte und geschlossene Druckplatte wird dann durch den Ausschnitt in der Maschinenwand auf den Plattenzylinder bewegt, und zwar in der Weise, daß die in Eingriff miteinander stehenden Enden in den sich im Plattenzylinder befindlichen axialen Schlitz eingefügt werden. Es wird dann ein sich im Schlitz befindlicher Klemmechanismus betätigt, um die Druckplatte auf dem Plattenzylinder zu befestigen.

Ein Problem bei der Vorrichtung des Standes der Technik ist, daß komplizierte und manchmal schwierig herzustellende Biegungen an den Enden der Druckplatte erforderlich sind, um die Plattenenden während des Aufbring- und Befestigungsvorgangs zusammenzuhalten.

Es ist die Aufgabe der vorliegenden Erfindung, ein Verfahren und eine Vorrichtung zu schaffen, mit denen eine Druckplatte schnell und effizient auf einen Plattenzylinder aufgebracht werden kann.Diese Aufgabe wird erfindungsgemäß durch die Merkmale der Ansprüche 1 und 18 gelöst. Weitere Merkmale der Erfindung sind in den Unteransprüchen beschrieben.

Die Vorrichtung umfaßt einen Klemmechanismus, der vom Plattenzylinder abgenommen und vorzugsweise in einen sich im Plattenzylinder befindlichen axialen Schlitz wieder aufgenommen werden kann. Der axiale Schlitz kann mit einer Einrichtung versehen sein, die den Klemmechanismus hält, nachdem dieser in den axialen Schlitz eingeführt ist, und die die Platte auf dem Plattenzylinder spannt.

Das Verfahren nach der Erfindung umfaßt die Schritte des Entfernens des Klemmechanismus vom Plattenzylinder und des Öffnens des Klemmechanismus. Die beiden Enden einer flachen Druckplatte werden um ca. 90° abgebogen, dann wird die Platte in eine zylindrische Form gebogen. Die abgebogenen Enden der Platte, welche nach der zylindrischen Formgebung in etwa parallel zueinander liegen, werden dann in den Klemmechanismus eingefügt. Danach wird der Klemmechanismus geschlossen, wobei die Enden der Platte gesichert sind und die Platte in ihrer vorgeformten zylindrischen Form gehalten wird. Der die Platte haltende Klemmechanismus wird dann als eine Einheit in den axialen Schlitz des Plattenzylinders eingefügt. Vorzugsweise weist der Plattenzylinder auf seinem Umfang eine Reihe von Druckluftöffnungen auf, durch welche beim Anbringen der von der Klemmeinheit gehaltenen Platte auf den Plattenzylinder Druckluft geblasen wird. Die Druckluft bewirkt eine leichte Dehnung der Platte und erzeugt ein Luftkissen zwischen dem Plattenzylinder und der Platte, was das Aufbringen der Platte auf den Zylinder erleichtert. Die in den axialen Schlitz des Plattenzylinders eingefügte Plattenklemmeinheit wird dann am Plattenzylinder gesichert.

Die vorliegende Erfindung erfordert keine komplizierten Biegungen der Druckplattenenden, um die Platte beim Aufbringen und Befestigen in zylindrischer Form zu halten. Deshalb ist die Vorrichtung der vorliegenden Erfindung erheblich einfacher anzuwenden und erleichtert das Anbringen von Druckplatten im Vergleich zu den Vorrichtungen des Standes der Technik um ein Vielfaches.

Die Vorteile und Merkmale der vorliegenden Erfindung werden in der folgenden Beschreibung bevorzugter Ausführungsbeispiele im Zusammenhang mit den beigefügten, nachstehend erklärten Zeichnungen näher erläutert.

Es zeigen:
- Fig. 1: eine gekrümmte Druckplatte des Standes der Technik;
- Fig. 2: einen Plattenklemmechanismus des Standes der Technik;
- Fig. 3: eine perspektivische Ansicht einer Druckplatte, eines Plattenklemmechanismus und eines Ständer für den Plattenklemmechanismus gemäß vorliegender Erfindung;
- Fig. 4: eine Draufsicht von einer Druckplatte sowie einem erfindungsgemäßen Plattenklemmechanismus, welche auf einem Plattenzylinder plaziert sind;
- Fig. 5: eine Querschnittsansicht der Fig. 4
- Fig. 6: eine Querschnittsansicht eines ersten Ausführungsbeispiels des Klemmechanismus der vorliegenden Erfindung;
- Fig. 7: eine Querschnittsansicht eines zweiten Ausführungsbeispiels des Klemmechanismus der vorliegenden Erfindung;
- Fig. 7a: eine Seitenansicht eines in dem Ausführungsbeispiel der Fig. 7 verwendeten Abstandsstiftes;
- Fig. 8: eine Querschnittsansicht eines dritten Ausführungsbeispiels des Klemmechanismus der vorliegenden Erfindung in einem geschlossenen Zustand;
- Fig. 8a: eine Querschnittsansicht des Ausführungsbeispiels der Fig. 8 in einem offenen Zustand;
- Fig. 9: eine Querschnittsansicht, welche die erfindungsgemäße Vorrichtung sowie einen Verstellmechanismus nach dem Aufbringen auf den Plattenzylinder zeigt;
- Fig. 10: eine Seitenansicht der vorliegenden Erfindung im Querschnitt, welche eine erste Ausführung eines Plattenspannmechanismus zeigt;
- Fig. 11: eine teilweise Querschnittsansicht von einer zweiten Ausführung eines Plattenspannmechanismus;
- Fig. 12: eine Querschnittsansicht eines vierten Ausführungsbeispiels des Klemmechanismus der vorliegenden Erfindung;
- Fig. 13: eine Querschnittsansicht eines fünften Ausführungsbeispiels des Klemmechanismus der vorliegenden Erfindung;
- Fig. 14: eine Querschnittsansicht eines sechsten Ausführungsbeispiels des Klemmechanismus der vorliegenden Erfindung;
- Fig. 15: eine Querschnittsansicht eines siebten Ausführungsbeispiels des Klemmechanismus der vorliegenden Erfindung;
- Fig. 16: eine Querschnittsansicht eines achten Ausführungsbeispiels des Klemmechanismus der vorliegenden Erfindung;
- Fig. 17: eine Querschnittsansicht eines neunten Ausführungsbeispiels des Klemmechanismus der vorliegenden Erfindung.

Fig. 3 zeigt die vorliegende Erfindung während eines anfänglichen Klemmvorgangs vor dem Aufbringen der Druckplatte 13 auf einen Plattenzylinder 11, der während des Stillstandes der nicht gezeigten Druckmaschine vorzugsweise fliegend in einer Seitenwand derselben gelagert ist. Die Platte 13, die ursprünglich flach ist, besitzt Enden 14, 15, die um ca. 90° abgewinkelt oder abgebogen sind. Die Platte 13 wird in eine im wesentlichen zylindrische Form gebracht, wobei die abgebogenen Enden 14, 15 nebeneinander und in etwa parallel zueinander verlaufen und sich somit ein schmaler Spalt 19 entlang der Länge der zylindrisch geformten Platte 13 erstreckt. Um die Platte 13 vorübergehend in der zylindrischen Form zu halten, können die Enden 14, 15 mittels einer beliebigen bekannten Technik, wie z.B. durch Kleben, Punktschweißen oder durch eine Lochverbindung, bei der ein Loch durch beide Enden (14, 15) in der Weise gestanzt wird, daß das Material des einen in das Loch des anderen Endes eingreift, miteinander verbunden werden.

Für den Klemmechanismus 18 ist ein Ständer 20 vorgesehen, auf welchem dieser während eines Klemmvorgangs vorübergehend freischwebend montiert ist. Die Enden 14, 15 der zylinderförmigen Platte 13 werden in einen axialen Schlitz des Klemmechanismus 18 eingefügt. Wie im folgenden im Detail beschrieben ist, wird der Klemmechanismus 18 geschlossen, nachdem die Plattenenden 14, 15 in den axialen Schlitz 12 des Klemmechanismus 18 eingefügt sind, so daß die zylinderförmige Platte 13 im Klemmechanismus 18 befestigt ist. Da der Klemmechanismus 18 die Plattenenden 14, 15 fest zusammendrückt, verengt sich der entlang der Länge der zylinderförmigen Platte 13 verlaufende Spalt 19, so daß die Platte 13 in ihrer zylindrischen Form fixiert ist.

Nach dem Befestigen der Platte 13 durch den Klemmechanismus 18, werden die Platte 13 und der Klemmechanismus 18 vom Klemmechanismus-Ständer 20 entfernt und auf dem Plattenzylinder 11 angebracht. Die Fig. 4 und 5 zeigen diesen Vorgang des Anbringens der Platte 13 auf dem Plattenzylinder 11. Im Plattenzylinder 11 befindet sich ein axialer Schlitz 21, der sich vorzugsweise über die gesamte Zylinderbreite hinweg erstreckt und der eine Breite und Tiefe aufweist, die das Einfügen des Klemmechanismus 18 problemlos ermöglicht. Auf der Außenfläche des Plattenzylinders 11 befinden sich eine Reihe von Druckluftöffnungen 22, welche mit radialen Druckluft-Zutuhrkanälen 23 verbunden sind, die wiederum mit einem zentralen axialen Druckluft-Zufuhrkanal 24 verbunden sind. Der Plattenzylinder 11 ist mit seinem einen Ende 27 in einer sich in einer Seitenwand 26 des Maschinenrahmens befindlichen Lagerung 25 gelagert. Das andere Ende 28 des Plattenzylinders 11 ist lösbar in einer nicht gezeigten Lagerung gelagert; diese Lagerung kann beim Aufbringen und Entfernen der Platte 13 vom Plattenzylinder 11 weggeschwenkt werden. Die Art und Weise, in welcher das Ende 28 des Plattenzylinders 11 lösbar gelagert ist, ist im Stand der Technik bekannt.

Zum Aufbringen der Platte 13 auf den Plattenzylinder 11 wird durch die Luftzufuhrkanäle 23, 24 Druckluft zugeführt, die dann aus den Öffnungen 22 strömt. Ein Ende 29 der Kombination von Platte 13 und Klemmechanismus 18 wird in Montagerichtung, d.h. in Richtung des Endes 28 des Plattenzylinders 11 bewegt, so daß der Klemmechanismus 18, nachdem er in den axialen Schlitz 21 eingeführt worden ist, entlang des Schlitzes 21 gleitet. Die aus den Öffnungen 22 strömende Druckluft bewirkt ein leichtes Dehnen des Innendurchmessers der Platte 13, so daß während des Gleitens der Platte 13 über den Plattenzylinder 11 ein Freiraum zwischen dem Innendurchmesser der Platte 13 und dem Außendurchmesser des Plattenzylinders 11 entsteht. Anders ausgedrückt bildet die aus den Öffnungen 23 strömende Druckluft ein Luftkissen, über das die Platte 13 gleitet. Der Klemmechanismus 18 wird entlang des axialen Schlitzes 21 bewegt, bis die Platte 13 den Plattenzylinder 11 vollständig bedeckt. Danach wird die Druckluftzufuhr im Kanal 24 gestoppt, was die Platte 13 auf der Mantelfläche des Plattenzylinders 11 geringfügig schrumpfen läßt. Im Anschluß daran wird das während des Aufschiebevorgangs freie Ende 28 des Plattenzylinders 11 in der nicht gezeigten abschwenkbaren Lagerung gelagert, und die Maschine ist betriebsbereit.

Fig. 6 zeigt eine erste Ausführung des Klemmechanismus 18 der vorliegenden Erfindung in einem geschlossenen Zustand. Der Klemmechanismus 18 der Fig. 6 umfaßt eine unbewegliche Klemmbacke oder Spannbacke 30, an der eine bewegliche Klemmbacke oder Spannbacke 31 angebracht ist. Zwischen der unbeweglichen Klemmbacke 30 und der beweglichen Klemmbacke 31 ist eine aufblasbare Blase bzw. durch ein Fluid, wie z. B. Druckluft, expandierbarer Schlauch 32 montiert. Das Innere der Blase 32 ist mit einem sich in der unbeweglichen Klemmbacke 30 befindlichen Blasluftkanal 33 zum Expandieren der Blase 32 verbunden, der in einem Blasluftstutzen 34 endet. Der Blasluftstutzen 34 weist ein herkömmliches (nicht gezeigtes) Ventil auf, das verhindert, daß Fluid aus der aufblasbaren Blase 32 entweicht, es sei denn, daß es manuell betätigt wird (wie z.B. die an Autoreifen verwendete Art von Ventilen). Die Enden 14, 15 der Platte 13 werden in den axialen Schlitz 12 eingeführt, wenn die aufblasbare Blase 32 in einem nicht-expandierten oder zusammengefallenen Zustand ist und sich die bewegliche Klemmbacke 31 von der unbeweglichen Klemmbacke 30 soweit wegbewegt hat, daß der axiale Schlitz 12 relativ breit ist. Nach dem Einfügen der Enden 14, 15 in den axialen Schlitz 12 wird eine Druckluftquelle an den Stutzen 34 des Blaskanals angeschlossen, so daß Druckluft die aufblasbare Blase 32 ausdehnt, wodurch die bewegliche Klemmbacke 31 in Richtung der Enden 14, 15 der Platte 13 gedrängt wird und die Plattenenden 14, 15 zwischen der beweglichen und der unbeweglichen Klemmbacke 31, 30 festgeklemmt werden.

Die Fig. 7 und 7a zeigen eine Querschnittsansicht eines zweiten Ausführungsbeispiels des Klemmechanismus 18 der vorliegenden Erfindung. Der Klemmechanismus 18 umfaßt Klemmbacken oder Spannbacken 35, 36, die um einen Drehzapfen 37 zueinander schwenkbar sind. Es ist eine Feder 38 vorgesehen, die eine auf dem Drehzapfen 37 montierte Spiralfeder oder irgendeine herkömmliche Feder sein kann, um die Klemmbacken 35, 36 vorzuspannen, so daß diese sich zueinander bewegen. Die eine Klemmbacke 35 weist ein Spreizloch 39 auf, und auf der anderen Klemmbacke 36 ist ein U-förmiger Spreizstift 40 angebracht, der sich in einem Spreizloch 42 der Klemmbacke 36 dreht. Fig. 7 zeigt eine Endansicht und Fig. 7a eine Seitenansicht des Spreizstifts 40. Zum Aufbringen der Druckplatte 13 werden die Enden des Spreizstiftes 40 in die jeweiligen Spreizlöcher 39, 40 eingeführt. Durch Drehen des Spreizstiftes 40 bewegen sich die Klemmbacken 35, 36 entgegen der Vorspannung der Feder 38 voneinander weg, wobei der Spreizstift 40 die Klemmbacken 35, 36 anschließend im offenen Zustand hält. Im Anschluß daran werden die Plattenenden 14, 15 in den axialen Schlitz 12 eingeführt und der Spreizstift 40 von den Spreizlöchern entfernt, so daß die Klemmbacken 35, 36 durch die Vorspannung der Feder 38 in Richtung der Plattenenden 14, 15 gegeneinander gedrückt werden und die Enden 14, 15 der Druckplatte 13 zwischen sich einklemmen.

Die Fig. 8 und 8a zeigen ein drittes Ausführungsbeispiel des Klemmechanismus 18 der vorliegenden Erfindung, wobei Fig. 8 den Klemmechanismus 18 in einem geschlossenen Zustand und Fig. 8a diesen in einem offenen Zustand darstellt. Der Klemmechanismus der Fig. 8 und 8a umfaßt eine unbewegliche Klemmbacke 43 und eine bewegliche Klemmbacke 44, die in der unbeweglichen Klemmbacke 43 verschiebbar montiert ist. Ein Kurvenhebel 45 ist mittels eines Drehzapfens 46 an der unbeweglichen Klemmbacke 43 drehbar montiert. Der Kurvenhebel 45 umfaßt einen Betätigungsschaft 47 und eine Steuerkurve 48, die einen Mittelpunkt 49 aufweist, zu welchem der Drehzapfen 46 exzentrisch angeordnet ist. Die Steuerkurve 48 verläuft in einer sich in der beweglichen Klemmbacke 44 befindlichen Nut 50. Der Kurvenhebel 45 wird von einem geschlossenen Zustand (Fig. 8) in einen offenen Zustand (Fig. 8a) bewegt, indem sich der Betätigungsschaft 47 um den Drehzapfen 46 dreht. Zum Aufbringen der Druckplatte 13 werden die Enden 14, 15 der Druckplatte 13 in den axialen Schlitz 12 eingeführt, wenn sich der Kurvenhebel 45 in einem geöffneten Zustand befindet (Fig. 8a). Im geöffneten Zustand wird die Steuerkurve 48 in eine derartige Position gedreht, daß sich durch das Zusammenwirken der Steuerkurve und der Nut 50 die bewegliche Klemmbacke 44 von der unbeweglichen Klemmbacke 43 wegbewegt und der axiale Schlitz 12 relativ breit ist. Nach dem Einfügen der Enden 14, 15 in den axialen Schlitz 12 wird der Kurvenhebel 45 in den geschlossenen Zustand bewegt (Fig. 8), indem der Betätigungsschaft 47 um den Drehzapfen 46 in Richtung der beweglichen Klemmbacke 44 gedreht wird. Das Drehen oder Schwenken des Betätigungsschaftes 47 führt dazu, daß infolge des Zusammenwirkens der Steuerkurve 48 und der Nut 50 die bewegliche Klemmbacke 44 in Richtung der unbeweglichen Klemmbacke 43 bewegt wird. Durch diese Bewegung wird die bewegliche Klemmbacke 44 gegen die Enden 14, 15 der Druckplatte 13 gedrängt, so daß diese zwischen der beweglichen Klemmbacke 44 und der unbeweglichen Klemmbacke 43 verklemmt sind.

Fig. 9 zeigt einen Mechanismus zum Einstellen der Position des Klemmechanismus 18 der vorliegenden Erfindung relativ zum Plattenzylinder 11. Der in Fig. 9 gezeigte Klemmechanismus 18 ist von allgemeiner Art und kann beispielsweise einer der in den Fig. 6 bis 8a gezeigten Klemmechanismen 18 sein. Nachdem der Klemmechanismus 18 in den axialen Schlitz 21 eingeführt ist, muß sichergestellt werden, daß die obere Fläche 51 des Klemmechanismus 18 mit der Außenfläche 52 des Plattenzylinders 11 konzentrisch ist. Um dieses Erfordernis zu erfüllen, können Unterleg- oder Paßplatten 53 zwischen dem Boden des axialen Schlitzes 21 und dem Klemmechanismus 18 eingefügt werden. Als Alternative kann der Boden des axialen Schlitzes 21 verstellbar sein, in der Weise, daß sich dieser radial bewegen läßt, um die radiale Position der oberen Fläche 51 des Klemmechanismus 18 einzustellen.

Fig. 10 zeigt einen Mechanismus zum Befestigen eines Klemmechanismus 18 auf der Außenfläche 52 des Plattenzylinders 11. Fig. 10 stellt eine Querschnittsansicht des Spaltes 19 dar. Innerhalb des Plattenzylinders 11 ist ein Luftmotor 54 angebracht, durch den eine in den axialen Schlitz 21 des Plattenzylinders 11 hineinragende Stellschraube 55 gedreht wird. Der Luftmotor 54 ist mit einem Kanal 56 verbunden, und dieser ist mit einer Druckluftquelle verbunden ist. Die Stellschraube 55 dreht sich, wenn dem Luftmotor 54 Druckluft zugeführt wird. Anstelle eines Luftmotors 54 kann jedoch in gleicher Weise jeder beliebige andere Antrieb, z.B. ein Elektromotor, etc. verwendet werden.

Der Klemmechanismus 18 weist eine mit einem Schraubgewinde versehene Justageöffnung 57 auf, in deren Gewinde die Stellschraube 55 eingreift. Zum Aufbringen der Druckplatte 13 auf den Plattenzylinder wird der Klemmechanismus 18 soweit in den axialen Schlitz 21 eingeführt, bis die Stellschraube 55 und die Justageöffnung 57 miteinander fluchten. Dann wird der Luftmotor 54 aktiviert, um die Stellschraube 55 in die Justageöffnung 57 hineinzudrehen, wobei der Klemmechanismus 18 gegen die entsprechende Seitenwand des axialen Schlitzes 18, z.B. zur Seite oder nach unten gezogen und im axialen Schlitz 21 fixiert und dadurch die Platte 13 auf dem Plattenzylinder 11 befestigt wird.

Fig. 11 zeigt ein weiteres Ausführungsbeispiel zum Befestigen der Druckplatte 13 auf der Außenfläche 52 des Plattenzylinders 11. Fig. 11 ist eine Querschnittsansicht des Spaltes 19. Innerhalb des Plattenzylinders 11 befindet sich ein Luftmotor 54', der in bezug auf den Radius des Plattenzylinders 11 eine in einem Winkel θ geneigt angeordnete, in den axialen Schlitz 21 hineinragende Stellschraube 55' rotiert. Der Winkel θ beträgt weniger als 90° und liegt vorzugsweise in einem Bereich von 10°-15°. Der Luftmotor 54' ist mit einem nicht gezeigten Kanal verbunden, und dieser ist mit einer Druckluftqelle verbunden. Wenn dem Luftmotor 54' Druckluft zugeführt wird, dreht sich die Stellschraube 55'. Der Klemmechanismus 18 weist eine Stellöffnung 57' mit Schraubgewinde auf, in welches die Stellschraube 55' eingreift. Zum Aufbringen der Druckplatte 13 wird der Klemmechanismus 18 soweit in den axialen Schlitz 21 eingeführt, bis die Stellschraube 55' auf die Stellöffnung 57' ausgerichtet ist. Dann wird der Luftmotor 54' aktiviert, um die Stellschraube 55' in die Stellöffnung 57' hineinzudrehen, wodurch der Klemmechanismus 18 im axialen Schlitz 21 fixiert und somit die Platte 13 auf dem Plattenzylinder 11 befestigt wird. Es versteht sich, daß die Befestigungsmechanismen der Fig. 10 und 11 zusammen mit jeder der hier gezeigten Ausführungen von Klemmechanismen verwendet werden können, insbesondere jedoch mit den im folgenden beschriebenen anders gestalteten Klemmechanismen.

Fig. 12 zeigt ein Ausführungsbeispiel eines Mechanismus zur Sicherung eines Klemmechanismus 18 im axialen Schlitz 21. Der Plattenzylinder 11 umfaßt einen Kurvenmechanismus 58, der neben oder nahe dem axialen Schlitz 21 auf dem Zylinder 11 angebracht ist. Der Klemmechanismus 18 weist einen Längsschlitz 59 auf, in den ein Teil des Kurvenmechanismus 58 paßt, wenn der Klemmechanismus 18 in den axialen Schlitz 21 eingeführt wird. Der Kurvenmechanismus 58 ist derart angebracht, so daß dieser sich im Plattenzylinder um eine Achse 60 dreht, die sich in einem Abstand vom Mittelpunkt 61 des Kurvenmechanismus 58 befindet. Der Kurvenmechanismus 58 kann einen Hebel 62 umfassen, um den Kurvenmechanismus von einer geschlossenen in eine offene Position zu drehen. Zum Aufbringen der Druckplatte 13 auf den Plattenzylinder 11 wird der Kurvenmechanismus 58 in eine geöffnete Position gedreht und der Klemmechanismus 18 in den axialen Schlitz 21 eingeführt. Dann wird der Kurvenmechanismus 58 in seine Verriegelungsposition oder geschlossene Position gedreht, was dazu führt, daß dieser in den Schlitz 59 hineinbewegt wird, den Klemmechanismus 18 gegen die gegenüberliegende Wand des Schlitzes 21 drückt und diesen somit im Schlitz 21 sichert. Der in Fig. 12 gezeigte Klemmechanismus 18 kann entsprechend jeder der hier zuvor oder nachfolgend beschriebenen Ausführungsformen ausgebildet sein.

Fig. 13 zeigt ein alternatives Ausführungsbeispiel des Klemmechanismus 18 der vorliegenden Erfindung. Der Klemmechanismus 18 der Fig. 13 kann entsprechend jeder der hier zuvor oder nachfolgend beschriebenen Ausführungsformen ausgebildet sein. Er umfaßt jedoch Seiten 63, 64, die radial nach innen geneigt verlaufen, bzw. eine konische, zur Mitte des Zylinders 11 hin zusammenlaufende Form aufweisen. Der axiale Schlitz 21 weist gleichermaßen geneigt oder konisch geformte Wände auf. Die in Fig. 13 gezeigte erfindungsgemäße Ausführungsform eines Klemmechanismus 18 wird in vorteilhafter Weise in Verbindung mit einem der zuvor oder nachfolgend beschriebenen Befestigungs- und/oder und/oder Sicherungsmechanismen verwendet. Bei Aktivierung des Befestigungs-Sicherungsmechanismus wird eine der Seiten 63, 64 gegen die korrespondierende konische oder geneigte Wand des axialen Schlitzes 21 gedrückt, wodurch sich der Klemmechanismus 18 geringfügig radial nach innen bewegt und hierdurch die Platte 13 am Plattenzylinder 11 sichert.

Fig. 14 zeigt eine alternative Ausführung, in welcher die Seiten 65, 66 in radial nach innen gerichteter Richtung konisch oder geneigt auseinanderlaufend ausgebildet sind und der axiale Schlitz 21 gleichermaßen geneigte oder konisch geformte Wände aufweist. Bei der in Fig. 14 dargestellten Ausführungsform ist der Befestigungs- und/oder Sicherungsmechanismus vorzugsweise entsprechend einer der zuvor oder nachfolgend beschriebenen Arten ausgebildet. Bei Aktivierung des Befestigungs- und/oder Sicherungsmechanismus wird eine der Seiten 63, 64 gegen die korrespondierende konische Wand des axialen Schlitzes 21 gedrückt, wodurch sich der Klemmechanismus 18 geringfügig radial nach außen bewegt und hierdurch am Plattenzylinder 11 gesichert wird.

Fig. 15 zeigt eine weitere alternative Ausführung mit einem Klemmechanismus 18, der eine nach außen hin konisch oder geneigt geformte Seitenwand 67 und eine im wesentlichen radial verlaufende Seitenwand 68 umfaßt.

Die Fig. 16 und 17 zeigen weitere Ausführungsbeispiele des Klemmechanismus 18 der vorliegenden Erfindung, die den Ausführungsbeispielen der Fig. 7 und 7a gleichen, da sie Klemmbacken 35', 36' umfassen, die sich relativ zueinander bewegen und die Enden 14, 15 der Druckplatte 13 zusammenklemmen. Es ist eine Feder 38', die eine zwischen den Klemmbacken 35', 36' montierte Spiralfeder sein kann, vorgesehen, um die Klemmbacken 35', 36' gegeneinander vorzuspannen, derart, daß sich diese aufeinander zubewegen. Die Klemmbacken weisen Spreizlöcher 39' auf, in welche beim Einführen der Enden 14, 15 der Druckplatte 13 in den axialen Schlitz 12 ein nicht gezeigter U-förmiger Spreizstift eingefügt wird. Nach dem Einführen der Plattenenden 14, 15 in den axialen Schlitz 12 des Klemmechanismus 18 außerhalb des Plattenzylinders 11 wird der Spreizstift wieder aus den Spreizlöchern 39' entfernt, und durch die Vorspannung der Feder 38' werden die Klemmbacken 35', 36'an die Plattenenden 14, 15 und gegeneinander gedrückt, so daß die Platte 13 mit ihren Enden 14, 15 zwischen den Klemmbacken 35', 36' eingeklemmt ist. Danach wird der Klemmechanismus 18 in den axialen Schlitz des Plattenzylinders 11 eingeführt. Die Klemmbacken 35', 36' weisen Seitenwände auf, die zur Mitte des Zylinders 11 hin geneigt oder konisch auseinanderlaufend geformt sind. Zwischen den Klemmbacken 35', 36' ist ein Sicherungsmechanismus angebracht, der einen Kurvenmechanismus 69 umfaßt. Nachdem der Klemmechanismus 18 in den axialen Schlitz eingefügt ist, wird der Kurvenmechanismus 69 in eine Sicherungsposition gedreht. Diese Bewegung des Kurvenmechanismus bewirkt ein leichtes Auseinanderspreizen der Klemmbacken 35', 36', wobei die konischen Seiten der Klemmbacken 35', 36' gegen die korrespondierenden Seitenwände des axialen Schlitzes des Plattenzylinders 11 gedrückt werden und somit der Klemmechanismus 18 im Schlitz gesichert ist. Fig. 17 zeigt eine alternative Ausführungsform eines erfindungsgemäßen Sicherungsmechanismus, welcher im wesentlichen mit der in Fig. 16 dargestellten Ausführungsform übereinstimmt, bei der jedoch das Aufspreizen der Klemmbacken 35', 36' mit Hilfe eines Drehmechanismus 70 sowie einer sich in zugehörige Bohrungen der Klemmbacken 35', 36' hinein erstreckenden lateralen Schraube 71 erfolgt. Der Drehmechanismus 70 kann beispielsweise mit Hilfe eines Imbus-Schlüssels über einen am Drehmechanismus 70 geformten Innen-Sechskantkopf im Klemmechanismus 18 verdrehbar sein, und besitzt einen in Fig. 17 nicht näher dargestellten schneckenförmigen Gewindeabschnitt, welcher in Höhe der lateralen Schraube 71 angeordnet ist. Die laterale Schraube 71 weist einen ersten Gewindeabschnitt in Form eines Rechtsgewindes auf, welcher z. B. in eine zugehörige Gewindebohrung in der ersten Klemmbacke 35' eingeschraubt ist; und weist am gegenüberliegenden Ende einen Gewindeabschnitt mit entgegengesetzter Steigung - in diesem Falle ein Linksgewinde - auf, welcher in eine entsprechende zugehörige Linksgewindebohrung in der gegenüberliegenden Klemmbacke 36'eingeschraubt ist. Zwischen den beiden Gewindeabschnitten entgegengesetzter Steigung weist die laterale Schraube 71 einen in Fig. 17 durch horizontal verlaufende Striche angedeuteten zahnradförmigen Abschnitt auf, der mit dem schneckenförmigen Abschnitt des Drehmechanismus 70 zusammenwirkt, und über den je nach Drehrichtung des Drehmechanismus 70 die laterale Schraube 71 in die eine oder in die andere Richtung rotiert wird und dadurch die Klemmbacken 35', 36' auseinanderspreizt bzw. zusammenzieht. Nachdem der Klemmechanismus 18 von Fig. 17 in den axialen Schlitz des Plattenzylinders 11 eingeführt wurde, kann dieser beispielsweise im axialen Schlitz dadurch gesichert werden, daß die Klemmbacken 35', 36' durch entsprechendes Verdrehen des Drehmechanismus 70 geringfügig auseinandergespreizt werden und der Klemmechanismus 18 aufgrund der geneigt verlaufenden oder konisch ausgebildeten Seitenwände der Klemmbacken 35', 36' im axialen Schlitz des Plattenzylinders 11 verspannt und gesichert wird.

### LISTE DER BEZUGSZEICHEN

- 11: Plattenzylinder
- 12: axialer Schlitz des Klemmechanismus 18
- 13: Druckplatte
- 14: Plattenende
- 15: Plattenende
- 18: Klemmechanismus
- 19: Spalt
- 20: Klemmechanismus-Ständer
- 21: axialer Schlitz des Plattenzylinders
- 22: Druckluftöffnungen
- 23: radiale Druckluft-Zuführkanäle
- 24: axialer Druckluft-Zuführkanal
- 25: Lagerung des Plattenzylinders
- 26: Seitenwand des Maschinenrahmens
- 27: Plattenzylinderende
- 28: Plattenzylinderende
- 29: Ende der Platte/Klemmechanismus-Kombination
- 30: unbewegliche Klemmbacke
- 31: bewegliche Klemmbacke
- 32: Blase
- 33: Blaskanal
- 34: Stutzen
- 35: Klemmbacke
- 35': Klemmbacke
- 36: Klemmbacke
- 36': Klemmbacke
- 37: Drehzapfen
- 38: Feder
- 38': Feder
- 39: Spreizloch
- 39': Spreizlöcher
- 40: U-förmiger Spreizstift
- 41: ein Ende des Spreizstiftes
- 42: Schwenklager
- 43: unbewegliche Klemmbacke
- 44: bewegliche Klemmbacke
- 45: Kurvenhebel
- 46: Drehzapfen
- 47: Betätigungsschaft
- 48: Steuerkurve
- 49: Mittelpunkt
- 50: Nut
- 51: Fläche des Klemmechanismus
- 52: Außenfläche des Plattenzylinders
- 53: Unterleg- oder Paßplatten
- 54: Luftmotor
- 55: Stellschraube
- 55': Stellschraube
- 56: Kanal
- 57: Justageöffnung
- 58: Kurvenmechanismus
- 59: Schlitz
- 60: Achse des Kurvenmechanismus
- 61: Mittelpunkt
- 62: Hebel des Kurvenmechanismus
- 63: konische oder geneigt verlaufende Seite des Klemmechanismus 18
- 64: konische oder geneigt verlaufende Seite des Klemmechanismus 18
- 65: konische oder geneigt verlaufende Seite (Fig. 14)
- 66: konische oder geneigt verlaufende Seite (Fig. 14)
- 67: konische oder geneigt verlaufende Seitenwand
- 68: radiale Seitenwand
- 69: Kurvenmechanismus
- 70: Drehmechanismus
- 71: laterale Schrauben

## Patentansprüche

1. Vorrichtung zum Halten einer Druckplatte auf einem einen axialen Schlitz aufweisenden Plattenzylinder einer Rotationsdruckmaschine, welche einen Klemmechanismus mit mindestens einer beweglichen Klemmbacke umfaßt, die von einem geschlossenen in einen geöffneten Zustand bewegbar ist,
**dadurch gekennzeichnet**,
daß der Klemmechanismus (18) die Enden (14, 15) der Druckplatte (13) im geschlossenen Zustand der Klemmbacke (31, 35, 35', 44) miteinander verklemmt, daß der Klemmechanismus (18) im axialen Schlitz (21) herausnehmbar angeordnet ist und die Enden (14, 15) der Druckplatte (13) miteinander verbindet, bevor der Klemmechanismus (18) in den axialen Schlitz (21) des Plattenzylinders 11 eingeführt wird.

2. Vorrichtung nach Anspruch 1,
**dadurch gekennzeichnet**,
daß der Klemmechanismus (18) in einer radial zum Zentrum des Zylinders 11 hin gesehenen Richtung eine oder mehrere geneigt oder konisch verlaufende Seiten (65, 66, 67) aufweist, die sich an entsprechend geformten Seitenwänden des axialen Schlitzes (21) abstützen.

3. Vorrichtung nach Anspruch 2,
d**adurch gekennzeichnet**,
daß die Seiten (65, 66) des Klemmechanismus (18) in Richtung zum Zentrum des Zylinders (11) hin auseinanderlaufen.

4. Vorrichtung nach Anspruch 2,
**dadurch gekennzeichnet**,
daß die Seiten (63, 64) des Klemmechanismus (18) in Richtung zum Zentrums des Zylinders (11) hin zusammenlaufen.

5. Vorrichtung nach einem der vorhergehenden Ansprüche,
**dadurch gekennzeichnet**,
daß ferner ein Ständer (20) für den Klemmechanismus (18) vorgesehen ist, welcher den Klemmechanismus (18) vor dem Einführen desselben in den axialen Schlitz (21) des Plattenzylinders (11) während des Zusammenfügens der Enden (14, 15) der Druckplatte (13) hält.

6. Vorrichtung nach einem der vorhergehenden Ansprüche,
**dadurch gekennzeichnet**,
daß die Außenfläche des Plattenzylinders (11) eine Vielzahl von Fluidöffnungen (22) aufweist, die mit einer Fluidquelle (24), insbesondere einer Druckluftquelle, verbindbar sind.

7. Vorrichtung nach einem der vorhergehenden Ansprüche,
**dadurch gekennzeichnet**,
daß der Klemmechanismus (18) eine erste Klemmbacke (30, 43) sowie eine zweite, gegenüber der ersten Klemmbacke (30, 43) bewegbare Klemmbacke (31, 44) umfaßt.

8. Vorrichtung nach Anspruch 7,
**dadurch gekennzeichnet**,
daß die erste und die zweite Klemmbacke (30, 43; 31, 44) über eine expandierbare Blase (32) gegeneinander pressbar sind, um die Enden (14, 15) der Druckplatte (13) miteinander zu verbinden.

9. Vorrichtung nach Anspruch 7 oder 8,
**dadurch gekennzeichnet**,
daß die erste und die zweite Klemmbacke (30, 43; 31, 44) über einen Drehzapfen (37) zueinander verschwenkbar ausgebildet sind.

10. Vorrichtung nach einem der vorhergehenden Ansprüche,
**dadurch gekennzeichnet**,
daß der Klemmechanismus (18) einen Kurvenhebel (45) und eine Steuerkurve (48) umfaßt, mit Hilfe von denen die erste und die Zweite Klemmbacke (30, 43, 31, 44) aus einer verriegelten Position in eine geöffnete Position bewegbar sind.

11. Vorrichtung nach einem der vorhergehenden Ansprüche,
**dadurch gekennzeichnet**,
daß der Klemmechanismus (18) einen Spreizmechanismus (69, 70, 71) umfaßt, durch den die erste und die zweite Klemmbacke (30, 43; 31, 44) nach dem Einführen des Klemmechanismus (18) in den axialen Schlitz (21) des Plattenzylinders (11) auseinandergespreizt werden, um den Klemmechanismus (18) im axialen Schlitz (21) zu fixieren.

12. Vorrichtung nach Anspruch 11,
**dadurch gekennzeichnet**,
daß der Spreizmechanismus einen Kurvenmechanismus (69) umfaßt, der zwischen der ersten und der zweite Klemmbacke (35', 36') angeordnet ist.

13. Vorrichtung nach Anspruch 11,
**dadurch gekennzeichnet**,
daß der Spreizmechanismus einen axialen Drehmechanismus (70) sowie eine in entsprechende Gewindebohrungen entgegengesetzter Steigung einschraubbare laterale Schraube (71) umfaßt, wobei der Drehmechanismus (70) bei einer Drehung desselben die laterale Schraube (71) über ein Schneckengetriebe rotiert.

14. Vorrichtung nach einem der vorhergehenden Ansprüche,
**dadurch gekennzeichnet**,
daß ein Befestigungsmechanismus (54, 54', 55, 55', 56) zum Fixieren des Klemmechanismus (18) im axialen Schlitz (21) des Plattenzylinders (11) vorgesehen ist.

15. Verfahren zum Aufbringen einer ebenen Druckplatte auf einen einen axialen Schlitz aufweisenden Plattenzylinder einer Rotationsdruckmaschine,
**gekennzeichnet** durch die folgenden Verfahrensschritte:
- Abkanten der Enden der im wesentlichen ebenen Druckplatte,
- Überführen der im wesentlichen ebenen Druckplatte in eine im wesentlichen zylindrische Form, in der Weise, daß die abgebogenen Enden der Druckplatte zusammengeführt werden,
- Verbinden der abgebogenen Enden der Druckplatte mit Hilfe eines in den axialen Schlitz des Plattenzylinders einführbaren Klemmechanismus,
- Aufschieben der Druckplatte zusammen mit dem Klemmechanismus auf den Plattenzylinder der Rotationsdruckmaschine.

16. Verfahren nach Anspruch 15,
**dadurch gekennzeichne**t,
daß während des Aufschiebens der Druckplatte mit dem Klemmechanismus auf den Plattenzylinder der Innendurchmesser der zylindrischen Druckplatte mit Hilfe von aus einer Vielzahl von Fluidöffnungen in der Umfangsoberfläche des Plattenzylinders austretender Druckluft gedehnt wird.

17. Verfahren nach einem der Ansprüche 15 und 16,
**dadurch gekennzeichnet**,
daß der Klemmechanismus während des Verbindens der Enden der Druckplatte durch einen Ständer gehalten wird.

18. Verfahren nach einem der Ansprüche 15 bis 17,
**dadurch gekennzeichne**t,
daß der Klemmechanismus nach dem Aufschieben desselben zusammen mit der Druckplatte auf den Plattenzylinder auf dem Plattenzylinder befestigt wird.

## Claims

1. Apparatus for holding a printing plate on a plate cylinder of a rotary printing press, said plate cylinder comprising an axial slot and said apparatus comprising a lock-up mechanism having at least one movable jaw which is movable from a locked condition to an unlocked condition,
**characterized in**
that the lock-up mechanism (18) locks up the ends (14, 15) of the printing plate (13) in the locked condition of the jaw (31, 35, 35', 44),
that the lock-up mechanism (18) is removably arranged in the axial slot and locks the ends (14, 15) of the printing plate (13) together prior to being inserted into the axial slot (21) of the plate cylinder (11).

2. Apparatus according to claim 1,
**characterized in**
that the lock-up mechanism (18) has one or more sides (65, 66, 67) which, viewed in a radial direction towards the centre of the cylinder 11, are tapered or conically shaped and which are supported by side walls of the axial slot (21) which are shaped accordingly.

3. Apparatus according to claim 2,
**characterized in**
that the sides (65, 66) of the lock-up mechanism (18) diverge towards the centre of the cylinder (11).

4. Apparatus according to claim 2,
**characterized in**
that the sides (63, 64) of the lock-up mechanism (18) converge towards the centre of the cylinder (11).

5. Apparatus according to one of the preceding claims,
**characterized in**
that a stand (20) is provided for holding the lock-up mechanism (18) before said lock-up mechanism (18) is inserted into the axial slot (21) of the plate cylinder (11) while the ends (14, 15) of the printing plate (13) are locked together.

6. Apparatus according to one of the preceding claims,
**characterized in**
that the outer surface of the plate cylinder (11) has a plurality of fluid openings (22) which are connectable to a fluid source (24), in particular to a source of compressed air.

7. Apparatus according to one of the preceding claims,
**characterized in**
that the lock-up mechanism (18) comprises a first jaw (30, 43) and a second jaw (31, 43) which is movable with respect to the first jaw (30, 43).

8. Apparatus according to claim 7,
**characterized in**
that the first and the second jaw (30, 43, 31, 44) can be forced towards each other via an expandable bladder (32) in order to lock the ends (14, 15) of the printing plate (13) together.

9. Apparatus according to claim 7 or 8,
**characterized in**
that the first and the second jaw (30, 43; 31, 44) can be swivelled towards each other via a pivot (37).

10. Apparatus according to one of the preceding claims,
**characterized in**
that the lock-up mechanism (18) comprises a cam toggle (45) and a cam (48) by means of which the first and the second jaw (30, 43, 31, 44) can be moved from a locked position into an unlocked position.

11. Apparatus according to one of the preceding claims,
**characterized in**
that the lock-up mechanism (18) comprises a spreader mechanism (69, 70, 71) for spreading the first and second jaw (30, 43; 31, 44) apart after the lock-up mechanism (18) has been inserted into the axial slot (21) of the plate cylinder (11) in order to fix the lock-up mechanism (18) in the axial slot (21).

12. Apparatus according to claim 11,
**characterized in**
that the spreader mechanism comprises a cam mechanism (69) located between the first and second jaw (35', 36').

13. Apparatus according to claim 11,
**characterized in**
that the spreader mechanism comprises an axial turning mechanism (70) and a lateral screw (71) insertable into a corresponding threaded hole with an opposite thread, the turning mechanism (70) rotating the lateral screw (71) via a worm gear when rotated.

14. Apparatus according to one of the preceding claims,
**characterized in**
that a fixing mechanism (54, 54', 55', 56) is provided for fixing said lock-up mechanism (18) in the axial slot (21) of the plate cylinder (11).

15. Method for mounting a flat printing plate to a plate cylinder of a rotary printing press which has an axial slot,
characterized by the following method steps:
- bending the ends of the substantially flat printing plate;
- forming the substantially flat printing plate into a substantially cylindrical shape by moving the bent ends towards each other;
- locking the bent ends of the printing plate together by means of a lock-up mechanism which is insertable into the axial slot of the plate cylinder;
- mounting the printing plate together with the lock-up mechanism on the plate cylinder of the rotary printing press.

16. Method according to claim 15,
**characterized in**
that while the printing plate is mounted to the plate cylinder together with the lock-up mechanism, the inner diameter of the cylindrical printing plate is expanded by means of compressed air exiting from a plurality of fluid openings in the outer surface of the plate cylinder.

17. Method according to one of claims 15 and 16,
**characterized in**
that the lock-up mechanism is held on a stand while the ends of the printing plate are being locked together.

18. Method according to one of claims 15 to 17,
**characterized in**
that the lock-up mechanism is fixed to the plate cylinder after it has been mounted to the plate cylinder together with the printing plate.

## Revendications

1. Dispositif destiné au maintien d'une plaque ou forme d'impression sur un cylindre porte-plaque à fente axiale d'une rotative d'impression, comprenant un mécanisme de serrage comportant au moins un mors de serrage mobile pouvant être déplacé d'un état fermé à un état ouvert,
**caractérisé**
en ce que le mécanisme de serrage (18) serre ensemble les extrémités (14, 15) de la plaque ou forme d'impression (13), à l'état fermé du mors de serrage (31, 35, 35', 44), et en ce que le mécanisme de serrage (18) est disposé de manière extractible dans la fente axiale (21), et relie ensemble les extrémités (14, 15) de la plaque ou forme d'impression (13), avant que le mécanisme de serrage (18) soit inséré dans la fente axiale (21) du cylindre porte-plaque (11).

2. Dispositif selon la revendication 1, **caractérisé** en ce que le mécanisme de serrage (18), dans une direction vue radialement relativement au centre du cylindre 11, présente une ou plusieurs faces (65, 66, 67) s'étendant de manière inclinée ou conique, qui s'appuient sur des parois latérales de forme correspondante, de la fente axiale (21).

3. Dispositif selon la revendication 2, **caractérisé** en ce que les faces (65, 66) du mécanisme de serrage (18) s'étendent de manière à s'évaser l'une par rapport à l'autre en direction du centre du cylindre (11).

4. Dispositif selon la revendication 2, **caractérisé** en ce que les faces (63, 64) du mécanisme de serrage (18) s'étendent de manière à se rapprocher en direction du centre du cylindre (11).

5. Dispositif selon l'une des revendications précédentes, **caractérisé** en ce que par ailleurs, il est prévu un montant de support (20) pour le mécanisme de serrage (18), qui supporte en le maintenant, le mécanisme de serrage (18) avant l'insertion de ce dernier dans la fente axiale (21) du cylindre porte-plaque (11), pendant la réunification des extrémités (14, 15) de la plaque ou forme d'impression (13).

6. Dispositif selon l'une des revendications précédentes, **caractérisé** en ce que la surface extérieure du cylindre porte-plaque (11) présente un grand nombre d'ouvertures à fluide (22) qui peuvent être reliées à une source de fluide (24), notamment une source d'air comprimé.

7. Dispositif selon l'une des revendications précédentes, **caractérisé** en ce que le mécanisme de serrage (18) comprend un premier mors de serrage (30, 43) ainsi qu'un second mors de serrage (31, 44) mobile par rapport au premier mors de serrage (30, 43).

8. Dispositif selon la revendication 7, **caractérisé** en ce que le premier et le second mors de serrage (30, 43; 31, 44) peuvent être pressés l'un contre l'autre par l'intermédiaire d'un soufflet expansible (32), en vue de relier les extrémités (14, 15) de la plaque ou forme d'impression (13).

9. Dispositif selon la revendication 7 ou 8, **caractérisé** en ce que le premier et le second mors de serrage (30, 43; 31, 44) sont réalisés de manière à pouvoir pivoter l'un vers l'autre, par l'intermédiaire d'un tourillon de rotation (37).

10. Dispositif selon l'une des revendications précédentes, **caractérisé** en ce que le mécanisme de serrage (18) comprend un levier de came (45) et une came de commande (48), à l'aide desquels le premier et le second mors de serrage (30, 43; 31, 44) peuvent être déplacés d'une position de verrouillage dans une position d'ouverture.

11. Dispositif selon l'une des revendications précédentes, **caractérisé** en ce que le mécanisme de serrage (18) comprend un mécanisme d'expansion (69, 70, 71), par lequel le premier et le second mors de serrage (30, 43; 31, 44), après insertion du mécanisme de serrage (18) dans la fente axiale (21) du cylindre porte-plaque (11), sont écartés en vue de fixer le mécanisme de serrage (18) dans la fente axiale (21).

12. Dispositif selon la revendication 11, **caractérisé** en ce que le mécanisme d'expansion comprend un mécanisme à came (69), qui est disposé entre le premier et le second mors de serrage (35', 36').

13. Dispositif selon la revendication 11, **caractérisé** en ce que le mécanisme d'expansion comprend un mécanisme de rotation axial (70), ainsi qu'une vis latérale (71) susceptible d'être vissée dans des trous taraudés correspondants, de pas opposés, le mécanisme de rotation (70), lors de sa rotation, faisant tourner la vis latérale (71) par l'intermédiaire d'une transmission du type à vis sans fin.

14. Dispositif selon l'une des revendications précédentes, **caractérisé** en ce qu'il est prévu un mécanisme de fixation (54, 54', 55, 55', 56) destiné à fixer le mécanisme de serrage (18) dans la fente axiale (21) du cylindre porte-plaque (11).

15. Procédé de mise en place d'une plaque ou forme d'impression plane sur un cylindre porte-plaque à fente axiale d'une rotative d'impression,
**caractérisé** par les étapes de procédé suivantes :
- pliage des extrémités de la plaque ou forme d'impression sensiblement plane,
- transformation de la plaque ou forme d'impression sensiblement plane en une forme sensiblement cylindrique, de façon telle que les extrémités pliées de la plaque ou forme d'impression soient réunies,
- réalisation de la liaison des extrémités pliées de la plaque ou forme d'impression, à l'aide d'un mécanisme de serrage pouvant être inséré dans la fente axiale du cylindre porte-plaque,
montage par coulissement de la plaque ou forme
- d'impression, en commun avec le mécanisme de serrage, sur le cylindre porte-plaque de la rotative d'impression.

16. Procédé selon la revendication 15, **caractérisé** en ce que durant le montage par coulissement de la plaque ou forme d'impression avec le mécanisme de serrage sur le cylindre porte-plaque, le diamètre intérieur de la plaque ou forme d'impression cylindrique, est dilaté à l'aide d'air comprimé sortant d'un grand nombre d'ouvertures à fluide dans la surface périphérique du cylindre porte-plaque.

17. Procédé selon l'une des revendications 15 et 16, **caractérisé** en ce que le mécanisme de serrage est supporté et maintenu par un montant de support, pendant la réalisation de la liaison des extrémités de la plaque ou forme d'impression.

18. Procédé selon l'une des revendications 15 à 17, **caractérisé** en ce que le mécanisme de serrage, après sont montage coulissant, en commun avec la plaque ou forme d'impression, sur le cylindre porte-plaque, est fixé au cylindre porte-plaque.
